# EUROPÄISCHE PATENTSCHRIFT

(11) **EP 2 413 076 B1**
(45) Veröffentlichungstag und Bekanntmachung des Hinweises auf die Patenterteilung: **21.11.2018**
(21) Anmeldenummer: 11006263.5
(22) Anmeldetag: 29.07.2011
(51) Int. Cl.: F26B 15/14, B28B 11/24, F26B 25/18, F26B 25/00, B28B 13/04

(54) **Trocknungsanlage für keramisches Halbzeug**
Drying assembly for semi-finished ceramic products
Installation de séchage pour produits en céramique semi-finis

(30) Priorität: 29.07.2010 DE 102010032684
(43) Veröffentlichungstag der Anmeldung: 01.02.2012
(73) Patentinhaber: Lippert GmbH & Co. KG, 92690 Pressath (DE)
(72) Erfinder: Scharnagl, Franz, 92637 Weiden (DE)
(74) Vertreter: Louis Pöhlau Lohrentz

(56) Entgegenhaltungen:
- EP-A2- 1 916 493
- WO-A1-2010/014006
- DE-A1- 19 608 565
- DE-B3-102007 012 912

## Beschreibung

Die Erfindung betrifft eine Trocknungsanlage bestückt mit keramischem Halbzeug wie Sanitärkeramik-, Baukeramik- und Geschirr-Formlinge. Derartiges Halbzeug wird auch als Grünling bezeichnet.

Es ist bekannt, das feuchte Halbzeug durch eine Zufuhrvorrichtung der Trocknungsanlage zuzuführen und das getrocknete Halbzeug durch eine Entnahmevorrichtung der Trocknungsanlage zu entnehmen. Das Halbzeug ist in der Trocknungsanlage auf Transportvorrichtungen abgelegt, beispielsweise auf Förderbändern oder Förderwagen, die über einen separaten Antrieb verfügen.

Aus der DE 10 2007 012 912 B3 ist eine Vorrichtung zum Trocknen von keramischen Hohlkörpern bekannt, bei der eine Fördereinrichtung zum kontinuierlichen Fördern von mehreren parallel nebeneinander in gleichen Abständen angeordneten keramischen Körpern durch den Trocknungsraum vorgesehen ist.

Die DE 196 08 565 A1 beschreibt ein Verfahren zum Trocknen von Formlingen aus keramischem Material sowie eine Anlage zur Durchführung des Verfahrens. Die Formlinge sind auf Transportwagen abgelegt, die entlang von Schienen in den Trocknungsraum eingebracht werden, wobei sie zunächst auf einer Querverschubbühne gefördert werden, die sechs nebeneinanderliegende Transportwagen sammelt.

Die DE 10 2005 037 881 A1 beschreibt eine Vorrichtung zum Trocknen von Formlingen, wobei Trocknungswagen zur Ablage der Formlinge vorgesehen sind.

Aufgabe der vorliegenden Erfindung ist es, eine verbesserte Vorrichtung zum Trocknen von keramischem Halbzeug zu schaffen.

Erfindungsgemäß wird diese Aufgabe mit dem Gegenstand des Anspruchs 1 gelöst. Bei dem Gegenstand des Anspruchs 1 handelt es sich um eine Trocknungsanlage bestückt mit keramischem Halbzeug mit einer Trockenkammer, in der ein Lagergestell mit Führungsbahnen angeordnet ist. Auf den Führungsbahnen sind Transportpaletten zur Aufnahme der keramischen Halbzeuge angeordnet.

An den Transportpaletten und/oder den Führungsbahnen sind Führungselemente, z. B. Führungsrollen, Führungskugeln oder auch Gleitflächen oder dergleichen angeordnet, so dass die Transportpaletten längs der Führungsbahnen angeordnete Transportstränge bilden. In den Transportsträngen sind die Transportpaletten in einer Reihe hintereinander angeordnet.

Zum Antrieb der Transportpaletten sind die im Patentanspruch 1 genannten drei Und/Oder-Alternativen a), b) und c) vorgesehen. Alle drei Alternativen erübrigen einen herkömmlichen Transportantrieb, wie motorisch angetriebene Antriebsketten für die Transportpaletten entlang der Führungsbahnen. Die Alternativen a) und b) sehen vor, dass die Transportpaletten durch die eingangsseitige Bestückungsvorrichtung bzw. die ausgangsseitige Bestückungsvorrichtung angetrieben werden. Die Alternative c) sieht vor, dass die Führungsbahn ein Gefälle aufweist. Über das Gefälle wird eine schiefe Ebene erhalten, sodass die Transportpaletten unter Wirkung der Schwerkraft angetrieben werden.

Insbesondere die Alternativen a) und b) sehen vor, dass die längs der Führungsbahn, vorzugsweise auf der Führungsbahn abgestützt, angeordneten Transportpaletten Transportstränge bilden, bei denen die hintereinander angeordneten Transportpaletten im Falle der Alternative a) Schubkräfte und im Falle der Alternative b) Zugkräfte übertragen. Im Falle der Alternative c) ist eine derartige Kraftübertragung im Transportstrang nicht zwingend notwendig, jedoch vorteilhaft, um zu erreichen, dass eine gleichmäßige Transportbewegung über die Führungsbahn erfolgt. Um die Transportbewegung zu kontrollieren, kann insbesondere am ausgangsseitigen Ende der Führungsbahn eine Sperreinrichtung angeordnet sein, die vorzugsweise taktweise die Transportbewegung des gesamten Transportstrangs steuert. Die ausgangsseitige Beschickungsvorrichtung kann als eine derartige Sperre fungieren. Zusätzlich oder alternativ kann auch die eingangsseitige Beschickungsvorrichtung diese Funktion übernehmen.

Die Alternativen a) und b) können alleine oder in Kombination miteinander vorgesehen sein, sodass die Transportpaletten nur durch die eingangsseitige Beschickungsvorrichtung gemäß Alternative a) oder nur durch die ausgangsseitige Beschickungsvorrichtung gemäß Alternative b) angetrieben werden oder auch gemeinsam durch die eingangsseitige Beschickungsvorrichtung und die ausgangsseitige Beschickungsvorrichtung gemäß einer Kombination der Alternativen a) und b) der Antrieb erfolgt. Gemäß der Alternative c) kann der Transportantrieb auch durch ein Gefälle der Führungsbahn erfolgen. Es sind Ausführungen vorgesehen, bei denen alleine durch das Gefälle der Transportantrieb erfolgt, d.h. aufgrund der sich mit dem Gefälle ergebenden schiefen Ebene der Transportantrieb unter Wirkung der Schwerkraft erfolgt. Es sind jedoch auch Ausführungen vorgesehen, bei denen das Gefälle lediglich unterstützend zum Transportantrieb der Transportpaletten wirkt. Bei diesen Ausführungen mit Gefälle der Führungsbahn kann in Kombination mit Alternative a) vorgesehen sein, dass die eingangsseitige Beschickungsvorrichtung die Transportpaletten zum Transport antreibt oder in Kombination mit Alternative b), dass die ausgangsseitige Beschickungsvorrichtung die Transportpaletten antreibt. Das Gefälle der Führungsbahn wirkt in diesen Ausführungen dann als unterstützender Transportantrieb.

Was die Ausführungen betrifft, bei denen die eingangsseitige Beschickungsvorrichtung die Transportpaletten zum Transportantrieb antreibt, sind die Transportpaletten entlang der Führungsbahn vorzugsweise so hintereinander angeordnet, dass sie sich aneinander abstützen, sodass sie die durch die eingangsseitige Beschickungsvorrichtung als Schub aufgebrachte Transportkraft in dem Transportstrang aufeinander übertragen. Die im Transportstrang hintereinander angeordneten Transportpaletten sind vorzugsweise auf Stoß angeordnet. Im Falle der Ausführungen, bei denen die ausgangsseitige Beschickungsvorrichtung die Transportpaletten zum Transport antreibt, sind die auf der Führungsbahn hintereinander angeordneten Transportpaletten im Transportstrang vorzugsweise über eine Zugkräfte-übertragende Kupplungseinrichtung miteinander gekuppelt, sodass die von der ausgangsseitigen Beschickungsvorrichtung als Zugkraft aufgebrachte Antriebskraft als Transportantrieb einwirken kann.

Bei bevorzugten Ausführungen ist vorgesehen, dass eine eingangsseitige Bestückungsvorrichtung und eine ausgangsseitige Bestückungsvorrichtung vorgesehen sind. Die eingangsseitige Bestückungsvorrichtung kann so ausgebildet sein, dass sie die Transportpaletten in aufeinander folgenden Takten zuführt. Die ausgangsseitige Bestückungsvorrichtung kann so ausgebildet sein, dass sie die Transportpaletten in aufeinander folgenden Takten entnimmt. Vorzugsweise ist vorgesehen, dass die eingangsseitige Bestückungsvorrichtung so ausgebildet ist, dass sie beim Zuführen die in der Führungsbahn angeordneten Transportpaletten zum Transport antreibt und/oder dass die ausgangsseitige Bestückungsvorrichtung so ausgebildet ist, dass sie beim Entnehmen die in der Führungsbahn angeordneten Transportpaletten zum Transport antreibt.

Die erfindungsgemäße Trocknungsanlage weist den Vorteil auf, dass sie kein separates, angetriebenes Transportsystem zum Transport der Transportpaletten durch die Trockenkammer benötigt. Der Transportantrieb kann durch mindestens eine der beiden angetriebenen Bestückungsvorrichtungen erfolgen. Zusätzlich oder alternativ kann der Transportantrieb durch ein Gefälle der Führungsbahnen erfolgen. Folglich ist der Aufwand zum Aufbau und zur Wartung der Trocknungsanlage geringer als bei den eingangs zitierten Trocknungsanlagen des Standes der Technik.

Bei bevorzugten Ausführungen ist vorgesehen, dass an den Transportpaletten bodenseitig und/oder seitlich Führungselemente, vorzugsweise bodenseitige und/oder seitliche Führungsrollen angeordnet sind. Die seitliche Anordnung der Führungselemente ermöglicht einen flachen platzsparenden Aufbau der Transportpaletten. Ein noch einfacherer Aufbau ist möglich, wenn die Führungsbahnen Führungselemente oder beispielsweise Kugeln aufweisen, auf denen die Transportpaletten gleiten. Bei besonders bevorzugten Ausführungen ist vorgesehen, dass die Führungsbahnen aus parallel angeordneten Führungsschienen gebildet sind. Hierbei können die Führungselemente auf den Führungsschienen laufen.

Weiter kann vorgesehen sein, dass die eingangsseitige Bestückungsvorrichtung so ausgebildet ist, dass sie die Transportpaletten von einem Zwischenlager oder einer Transporteinrichtung zu der Trocknungsanlage transportiert und/oder dass die ausgangsseitige Bestückungsvorrichtung so ausgebildet ist, dass sie die Transportpaletten von der Trocknungsanlage zu einem Zwischenlager oder einer Transporteinrichtung transportiert. Anstelle des Zwischenlagers oder der Transporteinrichtung kann auch eine weitere Trocknungsanlage oder eine Bearbeitungsstation vorgesehen sein.

Die Bestückungsvorrichtung kann als ein selbst fahrendes Regalfahrzeug, z.B. als Gabelstapler ausgebildet sein. Anstelle des Regalfahrzeugs kann auch eine anderweitige Stapelvorrichtung vorgesehen sein.

Es ist aber auch möglich, dass die Bestückungsvorrichtung als ein Industrieroboter ausgebildet ist. Vorzugsweise weist der Industrieroboter einen universell verfahrbaren Arm auf, der an seinem Endabschnitt eine Gabel zur Aufnahme der Transportpaletten aufweist.

Es kann vorgesehen sein, dass die Führungsbahnen aus parallel angeordneten Führungsschienen gebildet sind.

Die Führungselemente können Spurkränze aufweisen, wodurch das Spurhalten in der Führungsbahn auf einfache Weise ermöglicht ist.

Es kann vorgesehen sein, dass mindestens eine der quer zur Transportrichtung angeordneten Stirnseiten der Transportpaletten einen oder mehrere Puffer aufweist. Die Puffer können vorteilhafterweise als Federpuffer oder aus einem elastischen Material ausgebildet sein.

An gegenüber angeordneten Stirnseiten der Transportpaletten kann jeweils eine Kupplungseinrichtung angeordnet sein. Durch die paarweise Anordnung ist ein Verschwenken der Transportpaletten durch einseitige Krafteinleitung vermieden, wenn die gekuppelten Transportpaletten gezogen werden, wie weiter unten beschrieben. Das Verschwenken der Transportpaletten kann zum Klemmen in der Führungsbahn führen.

Es kann vorgesehen sein, dass die Kupplungseinrichtung durch Anheben der Transportpaletten ein- und/oder auskuppelbar ist.

Die Kupplungseinrichtung kann einen Kupplungshaken und einen Kupplungsbügel aufweisen, die jeweils an einem gegenüberliegenden Endabschnitt der parallel zur Transportrichtung angeordneten Stirnseiten der Transportpalette angeordnet sind. Zusätzlich oder alternativ kann vorgesehen sein, dass die Kupplungseinrichtung einen Kupplungshaken und einen Kupplungsbügel aufweist, die jeweils an einem gegenüberliegenden Endabschnitt der quer zur Transportrichtung angeordneten Stirnseiten der Transportpalette angeordnet sind. Unter Kupplungsbügel wird ein zu den Kupplungshaken komplementäres Kupplungselement verstanden, d.h. ein Kupplungselement, das einen Eingriff des Kupplungshakens erlaubt. Das Kupplungselement kann als geschlossener aber auch als offener hakenförmiger Bügel ausgebildet sein.

Weiter kann vorgesehen sein, dass die in einer Führungsbahn angeordneten Transportpaletten unter Schub und/oder Zug zur Transportbewegung miteinander verbunden sind.

Es kann vorgesehen sein, dass einer oder mehreren Transportpalette(n) eingangsseitig ein Abstellplatz vorgeschaltet und/oder ausgangsseitig ein Abstellplatz nachgeschaltet ist.

Es kann eine Steuerungseinrichtung vorgesehen sein, die den Bewegungsablauf der eingangsseitigen Bestückungsvorrichtung und/oder der ausgangsseitigen Bestückungsvorrichtung steuert. Es können weiter Sensoren vorgesehen sein, die beispielsweise die Lage der Bestückungsvorrichtung und/oder die Besetzung der eingangs- und ausgangsseitigen Ablageplätze im Lagergestell melden. Es ist aber auch möglich, die jeweiligen Ortskoordinaten der Lagerplätze zu ermitteln und die Bestückungsvorrichtungen anhand der Ortskoordinaten zu steuern.

Es kann weiter vorgesehen sein, dass die Steuerungseinrichtung mit einer Klimaregelung der Trocknungsanlage koordiniert ist. Unter Klimareglung ist hier die Regelung von Temperatur und/oder Feuchtigkeit verstanden.

Die Trockenkammer kann mehrere Klimazonen in Transportrichtung hintereinander angeordnet aufweisen.

In der Trockenkammer können mehrere Lüfter und/oder Befeuchter und/oder Trockenluftkreisläufe in Transportrichtung hintereinander angeordnet sein.

Die Erfindung wird nun anhand von Ausführungsbeispielen näher erläutert. Es zeigen
- Fig. 1: ein erstes Ausführungsbeispiel der erfindungsgemäßen Trocknungsanlage in einer schematischen Vorderansicht;
- Fig. 2: die Trocknungsanlage in Fig. 1 in einer schematischen Schnittansicht;
- Fig. 3: die Trocknungsanlage in Fig. 1 in einer schematischen Draufsicht;
- Fig. 4: eine Transportpalette der Trocknungsanlage in Fig. 1 in perspektivischer Darstellung;
- Fig. 5: zwei miteinander verbundene Transportpaletten in Fig. 4 in perspektivischer Ausschnittdarstellung;
- Fig. 6: ein zweites Ausführungsbeispiel der erfindungsgemäßen Trocknungsanlage in perspektivischer Darstellung;
- Fig. 7: einen vergrößerten Ausschnitt VII der Trocknungsanlage in Fig. 6;
- Fig. 8: die Trocknungsanlage in Fig. 6 in der Vorderansicht;
- Fig. 9: die Trocknungsanlage in Fig. 6 in einer ausschnittweisen Seitenansicht;
- Fig. 10: die Trocknungsanlage in Fig. 6 in einer Draufsicht;
- Fig. 11: die Trocknungsanlage in Fig. 6 in einer ausschnittweisen Draufsicht

Die Fig. 1 bis 3 zeigen eine Trocknungsanlage 1 zur Trocknung keramischen Halbzeugs 11, wie Sanitärkeramik, Baukeramik und Geschirr. Derartiges Halbzeug wird auch als Grünling bezeichnet. Die Trocknungsanlage 1 weist eine zum Beispiel klimagesteuerte tunnelförmige Trockenkammer 12 auf, die von einem Lagergestell 14 durchgriffen ist. Unter Klimasteuerung ist hier die Steuerung der Temperatur und/oder der Feuchte verstanden. Das Lagergestell 14 weist in dem in Fig. 1 bis 3 dargestellten Ausführungsbeispiel vier übereinander angeordnete Etagen und vier nebeneinander angeordnete Führungsbahnen zur Aufnahme von Transportpaletten 13 auf. Auf den Transportpaletten 13 sind die keramischen Halbzeuge 11 angeordnet. In dem in den Fig. 1 bis 3 dargestellten Ausführungsbeispiel handelt es sich bei den keramischen Halbzeugen 11 um Sanitärkeramik. Die Transportpaletten 13 sind in dem dargestellten Ausführungsbeispiel auf den 16 Führungsbahnen reihenförmig hintereinander angeordnet. Die Führungsbahnen sind jeweils durch zwei in konstantem Abstand einander gegenüber angeordnete Führungsschienen 14f ausgebildet.

Die Transportpaletten 13 weisen Führungselemente 13f auf, die auf den Führungsschienen 14f abgestützt sind. Die Führungselemente 13f weisen Spurkränze auf zur Ausrichtung der Transportpaletten 13 parallel zu den Führungsschienen 14f der Führungsbahn, wie weiter unten in Fig. 4 und 5 näher beschrieben.

Im Dachbereich der Trockenkammer 12 sind, wie in den Figuren 2 und 3 gezeigt, Ventilatoren 15 angeordnet, die die Luft in der Trockenkammer 12 umwälzen. In der Trockenkammer 12 angeordnete Heizungseinrichtungen sind in den Fig. 1 bis 3 nicht dargestellt.

Die auf den Transportpaletten 13 angeordneten keramischen Halbzeuge 11 durchlaufen in der Trocknungsanlage 1 unterschiedliche Trocknungszonen, in denen ein unterschiedliches Klima eingestellt ist, das sich beispielsweise hinsichtlich Temperatur und Luftfeuchte unterscheidet.

Die Fig. 2 und 3 zeigen den Durchlauf der Transportpaletten 13 durch die Trocknungsanlage 1. Die beiden mittleren Führungsbahnen sind zur Verdeutlichung des Durchlaufs in Fig. 3 so dargestellt, dass sie zur Aufnahme neuer Transportpaletten 13 vorbereitet sind. Die beiden mittleren Führungsbahnen weisen jeweils am Anfang und am Ende einen freien Aufnahmeplatz für Transportpaletten 13 auf. Ein im Eingangsbereich der Trockenkammer 12 operierendes eingangsseitiges selbst fahrendes Regalfahrzeug 16 entnimmt einem ersten Zwischenlager (in Fig. 1 bis 3 nicht dargestellt) eine mit feuchten keramischen Halbzeugen bestückte Transportpalette 13 und stellt sie jeweils auf einen freien Aufnahmeplatz ab. Sodann schiebt das eingangsseitige Regalfahrzeug 16 diese Transportpalette 13 auf den nachfolgenden Aufnahmeplatz, wodurch die letzte Transportpalette 13 im Strang der hintereinander angeordneten Transportpaletten 13 auf den freien Aufnahmeplatz am Ausgang der Trockenkammer 12 gelangt. Eine im Ausgangsbereich der Trockenkammer 12 operierendes ausgangsseitiges selbst fahrendes Regalfahrzeug 16' entnimmt die letzte, mit getrockneten keramischen Halbzeugen bestückte Transportpalette 13 und stellt sie in einem zweiten Zwischenlager ab (in Fig. 1 bis 3 nicht dargestellt). Fig. 2 zeigt als Gabelstapler ausgebildete Regalfahrzeuge 16 und 16', die die Transportpaletten 13 mit einer senkrecht verfahrbaren gabelförmigen Aufnahmeeinrichtung untergreifen.

Wie die Fig. 4 und 5 zeigen, weisen die Transportpaletten 13 eine perforierte Trägerplatte 13t auf, die an den schmalen Stirnseiten jeweils zwei voneinander beabstandete Führungselemente 13f aufweist. Die Trägerplatte 13t kann auch Stege aufweisen oder als ebene Platte ohne Erhebungen oder Durchbrüche ausgebildet sein. Die Führungselemente 13f weisen einen Spurkranz auf, mit dessen Hilfe sie auf den Führungsschienen 14f seitlich geführt sind, wodurch die schmalen Stirnseiten in der Trockenkammer 12 parallel zur Führungsbahn ausgerichtet sind. An einer der breiten Stirnseiten der Trägerplatte 13t sind jeweils zwei scheibenförmige Puffer 13p angeordnet, die zwischen zwei hintereinander angeordneten Transportpaletten 13 einen Führungsabstand einstellen. Der Transport erfolgt durch Schubübertragung zwischen den in einer Reihe hintereinander angeordneten Transportpaletten 13. Die Schubübertragung erfolgt über die Puffer 13p.

Die Trägerplatten 13t können an den Endabschnitten der schmalen Stirnseiten paarweise einen Kupplungshaken 13h und einen Kupplungsbügel 13b aufweisen, die eine Kupplungseinrichtung bilden. In Fig. 5 sind zwei miteinander gekuppelte Transportpaletten 13 und 13' dargestellt. Der mit einem U-förmigen Kupplungsabschnitt ausgebildete Kupplungsbügel 13b der Transportpalette 13' umgreift den von der Transportpalette 13 abstehenden Schenkel des Kupplungshakens 13h. Durch das Kuppeln der Transportpaletten können die einen Transportstrang bildenden Transportpaletten nicht nur geschoben, sondern auch gezogen werden. Das Kuppeln der Transportpaletten 13 ist bei dieser Ausbildung der Kupplungseinrichtung dadurch möglich, dass der Kupplungsbügel 13b der dem Transportstrang hinzugefügten Transportpalette 13' mit Hilfe des Regalfahrzeugs 16 auf den Kupplungshaken 13h der letzten Transportpalette 13 des Transportstrangs so abgesenkt wird, dass der Kupplungsbügel 13b den Kupplungshaken 13h umgreift, wie vorstehend beschrieben. Zum Entkuppeln der ersten Transportpalette des Transportstrangs wird die erste Transportpalette des Transportstrangs mit Hilfe des ausgangsseitigen Regalfahrzeugs 16' angehoben, so dass der Kupplungshaken 13h der ersten Transportpalette außer Eingriff mit dem Kupplungsbügel 13b der nachfolgenden Transportpalette gelangt.

In bevorzugten Ausbildungen kann vorgesehen sein, dass an einem Endabschnitt der Transportpalette 13 jeweils ein Kupplungshaken 13h und ein Kupplungsbügel 13b an den gegenüberliegenden Stirnseiten angeordnet ist, wobei an den gegenüberliegenden Endabschnitten die Anordnung vertauscht ist. So ist es möglich dass die Transportpaletten 13 auch bei Drehung um 180° kuppelbar sind. In analoger Weise kann vorgesehen sein, dass an jeder breiten Stirnseite nur ein Puffer 13p angeordnet ist, wobei die Puffer 13p diagonal zueinander angeordnet sind.

Die Fig. 6 bis 11 zeigen ein zweites Ausführungsbeispiel der Trocknungsanlage.

Eine Trocknungsanlage 2 ist wie die vorstehend beschriebene Trocknungsanlage ausgebildet, mit dem Unterschied, dass an Stelle der selbst fahrenden Regalfahrzeuge 16 und 16' ein fest montierter eingangsseitiger Industrieroboter 17 und ein fest montierter ausgangsseitiger Industrieroboter 17' vorgesehen ist. Die Industrieroboter 17 und 17' weisen einen im Raum frei verfahrbaren Schwenkarm mit einer Greifergabel 17g auf. Der Schwenkarm ist in dem dargestellten Ausführungsbeispiel so ausgebildet, dass die Greifergabel 17g in der Vertikalen jede Etage des Lagergestells 14 ansteuern kann und in der Horizontalen einen maximalen Schwenkradius von etwa 5m aufweist. Bevorzugt sind Industrieroboter, deren Schwenkradius so groß ist, dass alle Ablagepositionen des Lagergestells 14 bei fest montiertem Industrieroboter ansteuerbar sind. Wie in Fig. 10 zu erkennen, sind die äußeren Führungsbahnen des Lagergestells 14 um einen Ablageplatz verlängert, so dass alle vier nebeneinander angeordneten Führungsbahnen gleich gut von den Greifergabeln 17g der Industrieroboter 17 und 17' erreichbar sind.

Die erfindungsgemäße Trocknungsanlage zeichnet sich dadurch aus, dass zur Bestückung und zum Transport der Transportpaletten 13 eingangs- und ausgangsseitig nur jeweils eine Bestückungsvorrichtung benötigt wird. Von besonderem Vorteil ist, dass hierfür handelsübliche Bestückungsvorrichtungen einsetzbar sind, wie die Stapeleinrichtung 16, 16' oder der Industrieroboter 17, 17'. Anstelle von jeweils einer Bestückungsvorrichtung eingangsseitig oder ausgangsseitig können auch jeweils mehrere Bestückungsvorrichtungen eingangsseitig oder ausgangsseitig angeordnet sein, vorzugsweise jeweils eingangsseitig und ausgangsseitig eine identische Anzahl.

Es kann eine Steuereinrichtung vorgesehen sein, die den Bewegungsablauf der genannten Vorrichtungen untereinander und mit der Klimareglung der Trocknungsanlage koordiniert. So kann die Taktzeit für Bestückung und Entnahme der Transportpaletten 13 dem Trocknungsregime angepasst sein und je nach Ausbildung der zu trocknenden keramischen Halbzeuge 11 unterschiedlich lang vorgesehen sein.

Es ist möglich, die in den Figuren dargestellten Ausführungsbeispiele abzuwandeln, z.B. dadurch, dass die Führungsbahnen des Lagergestells 14 ein Gefälle aufweisen, sodass die Transportpaletten auf der schiefen Ebene der Führungsbahnen unter Wirkung der Schwerkraft in Transportrichtung angetrieben werden. Dieser Transportantrieb über die schiefe Ebene kann unterstützend vorgesehen sein, d.h. zusätzlich zu dem Transportantrieb mittels der Beschickungsvorrichtungen. Das heißt die Beschickungsvorrichtungen können auch bei Ausführungen, bei denen die Führungsbahnen ein Gefälle aufweisen, als Transportantrieb fungieren und lediglich durch das Gefälle der Führungsbahn unterstützt werden. Bei diesen Ausführungen fungieren die Beschickungsvorrichtungen zusätzlich als Steuerungseinrichtung in Art von gesteuerten Sperren, die vorzugsweise taktweise die Transportgeschwindigkeit vorgeben oder kontrollieren. Alternativ sind aber auch Ausführungsbeispiele vorgesehen, bei denen zum Transportantrieb der Transportpaletten ausschließlich vorgesehen ist, dass die Führungsbahnen ein Gefälle aufweisen. Bei diesen Ausführungen ist nicht vorgesehen, dass die Antriebskraft zum Transportantrieb der Transportpaletten durch die Beschickungsvorrichtungen aufgebracht wird. Bei diesen Ausführungen sind vorzugsweise am Ausgang der Führungsbahnen Sperreinrichtungen vorgesehen, die die Transportbewegung, d.h. die Transportgeschwindigkeit der Transportpaletten vorzugsweise taktweise steuern. Die Beschickungseinrichtungen können so ausgebildet sein, dass sie diese Funktion von Sperreinrichtungen übernehmen. Es können jedoch auch separate Sperreinrichtungen für diese Steuerungsfunktion vorgesehen werden. Was die Ausgestaltung des Gefälles betrifft, kann vorgesehen sein, dass das Gefälle der Führungsbahn über die gesamte Längserstreckung der Führungsbahn oder nur über einen Teil der Längserstreckung der Führungsbahn ausgebildet ist. Der Gefällewinkel kann hierbei jeweils konstant ausgebildet sein. Es ist jedoch auch möglich, den Gefällewinkel entlang der Längserstreckung der Führungsbahn unterschiedlich auszugestalten, und zwar derart dass eine optimale Transportbewegung erreicht wird.

### Bezugszeichenliste

- 1: Trocknungsanlage
- 11: keramisches Halbzeug
- 12: Trockenkammer
- 13, 13': Transportpalette
- 13b: Kupplungsbügel
- 13f: Führungsrolle
- 13h: Kupplungshaken
- 13p: Puffer
- 13t, 13t': Trägerplatte
- 14: Lagergestell
- 14f: Führungsschiene
- 15: Ventilator
- 16: eingangsseitiges Regalfahrzeug
- 16': ausgangsseitiges Regalfahrzeug
- 17: eingangsseitiger Industrieroboter
- 17': ausgangsseitiger Industrieroboter
- 17g: Greifergabel

## Patentansprüche

1. Trocknungsanlage (1, 2) bestückt mit keramischem Halbzeug (11) mit einer Trockenkammer (12), in der ein Lagergestell (14) mit Führungsbahnen angeordnet ist, auf denen Transportpaletten (13) zur Aufnahme der keramischen Halbzeuge (11) angeordnet sind,
**dadurch gekennzeichnet,**
**dass** an den Transportpaletten (13) und/oder den Führungsbahnen Führungselemente (13f) angeordnet sind,
**dass** die Transportpaletten (13) längs der Führungsbahnen angeordnete Transportstränge bilden,
**dass** eine eingangsseitige Bestückungsvorrichtung (16, 17) und eine ausgangsseitige Bestückungsvorrichtung (16', 17') vorgesehen sind, wobei die eingangsseitige Bestückungsvorrichtung (16, 17) so ausgebildet ist, dass sie die Transportpaletten (13) in aufeinander folgenden Takten zuführt und die ausgangsseitige Bestückungsvorrichtung (16', 17') so ausgebildet ist, dass sie die Transportpaletten (13) in aufeinander folgenden Takten entnimmt, und wobei vorgesehen ist,
a) **dass** die eingangsseitige Bestückungsvorrichtung (16, 17) so ausgebildet ist, dass sie beim Zuführen einer Transportpalette, alle anderen längs der Führungsbahn angeordneten, die Transportstränge bildenden Transportpaletten (13) zum Transport antreibt und/oder
b) **dass** die ausgangsseitige Bestückungsvorrichtung (16, 17) so ausgebildet ist, dass sie beim Entnehmen einer Transportpalette, alle anderen längs der Führungsbahn angeordneten, die Transportstränge bildenden Transportpaletten (13) zum Transport antreibt und/oder
c) **dass** die Führungsbahn des Lagergestells (14) mit Gefälle so ausgebildet ist, dass das Gefälle alle die längs der Führungsbahn angeordneten, die Transportstränge bildenden Transportpaletten (13) zum Transport antreibt.

2. Trocknungsanklage nach Anspruch 1,
**dadurch gekennzeichnet,**
**dass** die eingangsseitige Bestückungsvorrichtung (16, 17) so ausgebildet ist, dass sie die Transportpaletten (13) von einem Zwischenlager oder einer Transporteinrichtung zu der Trocknungsanlage (1, 2) transportiert und/oder
**dass** die ausgangsseitige Bestückungsvorrichtung (16', 17') so ausgebildet ist, dass sie die Transportpaletten von der Trocknungsanlage (1, 2) zu einem Zwischenlager oder einer Transporteinrichtung transportiert.

3. Trocknungsanlage nach einem der vorangehenden Ansprüche,
**dadurch gekennzeichnet,**
**dass** die Bestückungsvorrichtung als ein selbst fahrendes Regalfahrzeug (16, 16') ausgebildet ist.

4. Trocknungsanlage nach einem der vorangehenden Ansprüche,
**dadurch gekennzeichnet,**
**dass** die Bestückungsvorrichtung als ein Industrieroboter (17, 17') ausgebildet ist.

5. Trocknungsanlage nach einem der vorangehenden Ansprüche,
**dadurch gekennzeichnet,**
**dass** mindestens eine der quer zur Transportrichtung angeordneten Stirnseiten der Transportpaletten (13) einen oder mehrere Puffer (13p) aufweist.

6. Trocknungsanlage nach einem der vorangehenden Ansprüche,
**dadurch gekennzeichnet,**
**dass** an gegenüber angeordneten Stirnseiten der Transportpaletten (13) jeweils eine Kupplungseinrichtung angeordnet ist.

7. Trocknungsanlage nach Anspruch 6,
**dadurch gekennzeichnet,**
**dass** die Kupplungseinrichtung durch Anheben der Transportpaletten (13) ein- und/oder auskuppelbar ist.

8. Trocknungsanlage nach Anspruch 6 oder 7,
**dadurch gekennzeichnet,**
**dass** die Kupplungseinrichtung einen Kupplungshaken (13h) und einen Kupplungsbügel (13b) aufweist, die jeweils an einem gegenüberliegenden Endabschnitt der parallel oder quer zur Transportrichtung angeordneten Stirnseiten der Transportpalette (13) angeordnet sind.

9. Trocknungsanlage nach einem der vorangehenden Ansprüche,
**dadurch gekennzeichnet,**
**dass** die in einer Führungsbahn angeordneten Transportpaletten (13) unter Schub und/oder Zug zur Transportbewegung miteinander verbunden sind.

10. Trocknungsanlage nach einem der vorangehenden Ansprüche,
**dadurch gekennzeichnet,**
**dass** einer oder mehreren Transportpalette(n) (13) eingangsseitig ein Abstellplatz vorgeschaltet und/oder ausgangsseitig ein Abstellplatz nachgeschaltet ist.

11. Trocknungsanlage nach einem der vorangehenden Ansprüche,
**dadurch gekennzeichnet,**
**dass** eine Steuerungseinrichtung vorgesehen ist, die den Bewegungsablauf der eingangsseitigen Bestückungsvorrichtung (16, 17) und/oder der ausgangsseitigen Bestückungsvorrichtung (16, 17) steuert.

12. Trocknungsanlage nach Anspruch 11,
**dadurch gekennzeichnet,**
**dass** die Steuerungseinrichtung mit einer Klimaregelung der Trocknungsanlage (1, 2) koordiniert ist.

13. Trockungsanlage nach einem der vorangehenden Ansprüche,
**dadurch gekennzeichnet,**
**dass** das Gefälle der Führungsbahn über die gesamte Längserstreckung der Führungsbahn oder nur über einen Teil der Längserstreckung der Führungsbahn ausgebildet ist.

14. Trocknungsanlage nach einem der vorangehenden Ansprüche,
**dadurch gekennzeichnet,**
**dass** die Führungsbahnen aus parallel angeordneten Führungsschienen (14f) gebildet sind.

15. Trocknungsanlage nach einem der vorangehenden Ansprüche,
**dadurch gekennzeichnet,**
**dass** an den Transportpaletten (13) bodenseitig und/oder seitlich Führungselemente angeordnet sind.

## Claims

1. Drying installation (1, 2) equipped with ceramic semi-finished products (11), having a drying chamber (12) in which a storage rack (14) having guide tracks is arranged, transport pallets (13) for receiving the ceramic semi-finished products (11) being arranged on said guide tracks,
**characterised in that**
guide elements (13f) are arranged on the transport pallets (13) and/or on the guide tracks,
the transport pallets (13) form transport belts arranged along the guide tracks,
an input-side equipping device (16, 17) and an output-side equipping device (16', 17') are provided, wherein the input-side equipping device (16, 17) is formed such that it supplies the transport pallets (13) in successive cycles and the output-side equipping device (16', 17') is formed such that it removes the transport pallets (13) in successive cycles, and wherein it is provided that
a) the input-side equipping device (16, 17) is formed such that, when supplying a transport pallet, it drives all other transport pallets (13) for transportation, said transport pallets being arranged along the guide track and forming the transport belt, and/or
b) the output-side equipping device (16, 17) is formed such that, when removing a transport pallet, it drives all other transport pallets (13) for transportation, said transport pallets being arranged along the guide track and forming the transport belt,
c) the guide track of the storage rack (14) is formed with an incline, such that the incline drives all transport pallets (13) for transportation, said transport pallets being formed along the guide track and forming the transport belt.

2. Drying installation according to claim 1,
**characterised in that**
the input-side equipping device (16, 17) is formed such that it transports the transport pallets (13) from an intermediate storage or a transport means to the drying installation (1, 2),
and/or
the output-side equipping device (16', 17') is formed such that it transports the transport pallets from the drying installation (1, 2) to an intermediate storage or a transport means.

3. Drying installation according to one of the preceding claims,
**characterised in that**
the equipping device is formed as a self-propelled shelf vehicle (16, 16').

4. Drying installation according to one of the preceding claims,
**characterised in that**
the equipping device is formed as an industrial robot (17, 17').

5. Drying installation according to one of the preceding claims,
**characterised in that**
at least one of the end sides of the transport pallet (13), said end sides being arranged transversely to the transport direction, has one or several buffers (13p).

6. Drying installation according to one of the preceding claims,
**characterised in that**
a coupling means is respectively arranged on oppositely arranged end sides of the transport pallet (13).

7. Drying installation according to claim 6,
**characterised in that**
the coupling means can be coupled or uncoupled by lifting of the transport pallets (13).

8. Drying installation according to claim 6 or 7,
**characterised in that**
the coupling means has a coupling hook (13h) and a coupling bow (13b) which are respectively arranged on an opposite end portion of the end sides of the transport pallet (13), said end sides being arranged in parallel or transversely to the transport direction.

9. Drying installation according to one of the preceding claims,
**characterised in that**
the transport pallets (13) arranged in a guide track are connected to one another under thrust and/or tension for transport movement.

10. Drying installation according to one of the preceding claims,
**characterised in that**
a set-down place is arranged upstream of one or more transport pallet(s) (13) on the input side, and/or a set-down place is arranged downstream on the output side.

11. Drying installation according to one of the preceding claims,
**characterised in that**
a control means is provided which controls the movement sequence of the input-side equipping device (16, 17) and/or the output-side equipping device (16, 17).

12. Drying installation according to claim 11,
**characterised in that**
the control means is coordinated with a climate control of the drying installation (1, 2).

13. Drying installation according to one of the preceding claims,
**characterised in that**
the incline of the guide track is formed over the entire longitudinal extension of the guide track or only over a part of the longitudinal extension of the guide track.

14. Drying installation according to one of the preceding claims,
**characterised in that**
the guide tracks are formed of guide rails (14f) arranged in parallel.

15. Drying installation according to one of the preceding claims,
**characterised in that**
guide elements are arranged on the transport pallet (13) on the base side or laterally.

## Revendications

1. Installation de séchage (1, 2) équipée d'un demi-produit (11) céramique avec une chambre de séchage (12), dans laquelle est disposé un casier de stockage (14) avec des glissières de guidage, sur lesquelles sont disposées des palettes de transport (13) pour le logement des demi-produits (11) céramiques,
**caractérisée en ce**
**que** des éléments de guidage (13f) sont disposés sur les palettes de transport (13) et/ou les glissières de guidage,
**que** les palettes de transport (13) forment des tronçons de transport disposés le long des glissières de guidage,
**qu'**un dispositif d'équipement côté entrée (16, 17) et un dispositif d'équipement côté sortie (16', 17') sont prévus,
dans laquelle le dispositif d'équipement côté entrée (16, 17) est réalisé de sorte à amener les palettes de transport (13) en cadences successives et le dispositif d'équipement côté sortie (16', 17') est réalisé de sorte à retirer les palettes de transport (13) en cadences successives, et dans laquelle il est prévu
a) **que** le dispositif d'équipement côté entrée (16, 17) est réalisé de sorte à entraîner, lors de l'amenée d'une palette de transport, toutes les autres palettes de transport (13) disposées le long de la glissière de guidage, formant les tronçons de transport, pour le transport et/ou
b) **que** le dispositif d'équipement côté sortie (16, 17) est réalisé de sorte à entraîner, lors du retrait d'une palette de transport, toutes les autres palettes de transport (13) disposées le long de la glissière de guidage, formant les tronçons de transport, pour le transport et/ou
c) **que** la glissière de guidage du casier de stockage (14) est réalisée avec une pente de sorte que la pente entraîne toutes les palettes de transport (13), disposées le long de la glissière de guidage, formant les tronçons de transport, pour le transport.

2. Installation de séchage selon la revendication 1,
**caractérisée en ce**
**que** le dispositif d'équipement côté entrée (16, 17) est réalisé de sorte à transporter les palettes de transport (13) d'un magasin intermédiaire ou d'un dispositif de transport vers l'installation de séchage (1, 2), et/ou
**que** le dispositif d'équipement côté sortie (16', 17') est réalisé de sorte à transporter les palettes de transport de l'installation de séchage (1, 2) vers un magasin intermédiaire ou un dispositif de transport.

3. Installation de séchage selon l'une quelconque des revendications précédentes,
**caractérisée en ce**
**que** le dispositif d'équipement est réalisé comme un gerbeur (16, 16') automoteur.

4. Installation de séchage selon l'une quelconque des revendications précédentes,
**caractérisée en ce**
**que** le dispositif d'équipement est réalisé comme un robot industriel (17, 17').

5. Installation de séchage selon l'une quelconque des revendications précédentes,
**caractérisée en ce**
**qu'**au moins l'un des côtés frontaux, disposés transversalement au sens de transport, des palettes de transport (13) présente un ou plusieurs tampons (13p).

6. Installation de séchage selon l'une quelconque des revendications précédentes,
**caractérisée en ce**
**que** respectivement un dispositif de couplage est disposé sur des côtés frontaux, disposés en face, des palettes de transport (13).

7. Installation de séchage selon la revendication 6,
**caractérisée en ce**
**que** le dispositif de couplage peut être couplé et/ou découplé par levage des palettes de transport (13) .

8. Installation de séchage selon la revendication 6 ou 7,
**caractérisée en ce**
**que** le dispositif de couplage présente un crochet de couplage (13h) et un étrier de couplage (13b), qui sont disposés respectivement sur une section d'extrémité opposée des côtés frontaux, disposés parallèlement ou transversalement au sens de transport, de la palette de transport (13).

9. Installation de séchage selon l'une quelconque des revendications précédentes,
**caractérisée en ce**
**que** les palettes de transport (13) disposées dans une glissière de guidage sont reliées entre elles par poussée et/ou traction pour le mouvement de transport.

10. Installation de séchage selon l'une quelconque des revendications précédentes,
**caractérisée en ce**
**qu'**une aire de stockage est installée côté entrée en amont d'une ou de plusieurs palettes de transport (13), et/ou une aire de stockage est installée côté sortie en aval d'une ou de plusieurs palettes de transport.

11. Installation de séchage selon l'une quelconque des revendications précédentes,
**caractérisée en ce**
**qu'**est prévu un dispositif de commande, qui commande le déroulement du mouvement du dispositif d'équipement côté entrée (16, 17) et/ou du dispositif d'équipement côté sortie (16', 17').

12. Installation de séchage selon la revendication 11,
**caractérisée en ce**
**que** le dispositif de commande est coordonné à une régulation climatique de l'installation de séchage (1, 2).

13. Installation de séchage selon l'une quelconque des revendications précédentes,
**caractérisée en ce**
**que** la pente de la glissière de guidage est réalisée sur toute l'étendue longitudinale de la glissière de guidage ou seulement sur une partie de l'étendue longitudinale de la glissière de guidage.

14. Installation de séchage selon l'une quelconque des revendications précédentes,
**caractérisée en ce**
**que** les glissières de guidage sont formées à partir de rails de guidage (14f) disposés parallèlement.

15. Installation de séchage selon l'une quelconque des revendications précédentes,
**caractérisée en ce**
**que** des éléments de guidage sont disposés côté fond et/ou latéralement sur les palettes de transport (13).
